# FASCICULE DE BREVET EUROPEEN

(11) **EP 3 254 581 B1**
(45) Date de publication et mention de la délivrance du brevet: **25.03.2020**
(21) Numéro de dépôt: 17174908.8
(22) Date de dépôt: 08.06.2017
(51) Int. Cl.: A45B 25/24

(54) **HOUSSE DE PARAPLUIE DOUBLEE DE MICROFIBRE**
REGENSCHIRMHÜLLE MIT MIKROFASERFUTTER
UMBRELLA COVER LINED WITH MICROFIBRE

(30) Priorité: 09.06.2016 FR 1670297
(43) Date de publication de la demande: 13.12.2017
(73) Titulaire: Beau Nuage, 07500 Guilherand-Granges (FR)
(72) Inventeur: GROS, Antoine, 07500 Guilherand-Granges (FR); RINALDI, Aurélien, 07500 Guilherand-Granges (FR)
(74) Mandataire: Fédit-Loriot

(56) Documents cités:
- DE-A1-102008 026 750
- JP-A- 2001 353 013
- JP-A- 2011 189 201
- US-A1- 2009 193 592
- US-A1- 2011 030 746
- Scott Race: "The Microfiber Manifesto:Everything You Need To Know About Microfiber Towels", , 17 juin 2014 (2014-06-17), XP002772254, Extrait de l'Internet: URL:http://web.archive.org/web/20140617181 931/http://www.incrediblydetailed.com:80/m icrofiber-manifesto-everything-need-know-m icrofiber-towels/ [extrait le 2017-07-19]

## Description

L'invention a trait au domaine des parapluies. Elle concerne plus précisément une housse pour parapluie pliant. Un parapluie comprend, d'une manière générale, un corps et une poignée. Le corps est pourvu de baleines articulées sur lesquelles est tendue une toile imperméable. La poignée est montée sur le corps (ou solidaire de celui-ci) pour permettre à un utilisateur de tenir le parapluie.

Dans leur majorité, les parapluies sont accompagnés d'une housse dans laquelle le corps replié du parapluie est glissé. Une telle housse remplit une triple fonction. Premièrement, assurer une protection du parapluie contre les estafilades qui pourraient en endommager la toile. Deuxièmement, minimiser l'encombrement du parapluie replié en comprimant le corps. Troisièmement, assurer, après utilisation, une rétention de l'eau de pluie ruisselant de la toile du parapluie pour protéger les objets environnants.

De nombreuses housses sont réalisées dans une toile simple, éventuellement imperméabilisée. Dans ce cas, l'eau de pluie s'accumule dans la housse, finit par s'infiltrer vers l'extérieur au travers des coutures et mouille ainsi les objets environnants.

Afin de remédier à cet inconvénient, il a été proposé de pourvoir la housse d'une doublure interne réalisée dans une étoffe absorbante, cf. par ex. la demande de brevet américain US 2011/0030746 (Uniyal). Dans ce type de housse, l'eau de pluie est au moins en partie absorbée par la doublure interne, mais la housse doit être séchée pour éviter toute moisissure. A cet effet, la housse est configurée pour pouvoir être complètement ouverte et mise à plat. Cela nécessite des manipulations dont les usagers n'ont pas l'habitude et qu'ils tendent à négliger.

Il persiste donc un besoin de proposer une housse pour parapluie pliant, qui assure une bonne fonction de rétention de l'eau de pluie ruisselant de la toile du parapluie lorsque celui-ci est glissé dans la housse, et qui puisse sécher rapidement sans imposer à l'usager des manipulations particulières. La demande de brevet japonais JP 2011 189201 divulgue une housse de parapluie avec une doublure en microfibre.

A cet effet, il est proposé une housse telle que divulguée dans la revendication 1. Il en résulte une utilisation toute simple, correspondant aux habitudes des usagers.

Diverses caractéristiques supplémentaires peuvent être prévues, seules ou en combinaison. Ainsi :
- La couche intermédiaire étanche se présente sous forme d'un revêtement appliqué sur la face interne de l'enveloppe, ou sous forme d'une pièce rapportée intercalée entre l'enveloppe et la doublure. Cette couche intermédiaire étanche peut être réalisée en polychlorure de vinyle (PVC), en copolymère éthylène-acétate de vinyle (PEVA), ou analogue.
- L'enveloppe peut être imperméabilisée, sur sa face externe, par un enduit de polyuréthane (PU) ou de polychlorure de vinyle (PVC).
- La microfibre comprend avantageusement des fibres de polyester et des fibres de polyamide, dans une proportion en masse respective supérieure ou égale à 70% et inférieure ou égale 30%, de préférence respectivement supérieure ou égale à 80% et inférieure ou égale à 20%.
- L'enveloppe externe est avantageusement réalisée dans un tissu de polyester.

D'autres objets et avantages de l'invention apparaîtront à la lumière de la description d'un mode de réalisation, faite ci-après en référence aux dessins annexés dans lesquels :
- la **FIG.1** est une vue en perspective montrant un parapluie pliant et une housse configurée pour l'accueillir, selon un premier mode de réalisation ;
- la **FIG.2** est une vue en perspective montrant une housse selon un deuxième mode de réalisation ;
- la **FIG.3** est une vue en coupe montrant la structure de la housse selon un mode de réalisation ne faisant pas partie de l'invention ;
- la **FIG.4** est une en coupe montrant la structure de la housse selon une variante de réalisation ;
- la **FIG.5** est une vue en perspective illustrant la doublure selon un mode de réalisation ne faisant pas partie de l'invention ;
- la **FIG.6** est une vue en perspective éclatée montrant la structure de la housse selon un autre mode de réalisation.

Sur la figure **1** est représenté un parapluie **1** pliant. Ce parapluie **1** comprend un corps **2** incluant une tige **3** qui peut être télescopique, et une pluralité de baleines **4** montées articulées sur la tige **3** et sur lesquelles est tendue une toile **5** imperméable. Le parapluie **1** comprend également une poignée **6** qui peut être formée à une extrémité de la tige **3**, ou rapportée en étant fixée sur celle-ci.

Le parapluie **1** peut, comme illustré, être pourvu d'une lanière **7** grâce à laquelle, en position repliée du parapluie **1**, la toile **5** est maintenue serrée pour minimiser l'encombrement du parapluie **1.**

Lorsque, comme dans l'exemple illustré, la poignée **6** est compacte (par exemple en forme de cylindre ou de boule), le parapluie **1** peut, enfin, être équipé d'une sangle **8** assujettie à la poignée **6** pour être passée au poignet de l'utilisateur afin de le laisser libre de ses gestes lorsqu'il n'utilise pas le parapluie **1.**

Dans l'exemple illustré, le parapluie **1** est du type télescopique, de sorte que dans sa position repliée il présente un encombrement réduit. Dans sa position repliée, le parapluie **1** est prévu pour être glissé dans une housse **9** qui, outre une fonction protectrice pour la toile **5** et une fonction de compactage éventuel du parapluie **1** replié, assure une fonction de recueil et d'absorption de l'eau de pluie ruisselant de la toile **5** après une utilisation du parapluie **1.**

La housse **9** forme un contenant suffisamment volumineux pour pouvoir accueillir au moins le corps **2** du parapluie **1**, ou le cas échéant le parapluie **1** dans son ensemble. La housse **9** définit une ouverture **10** par laquelle au moins le corps **2** du parapluie **1** est destiné à être glissé.

Selon un premier mode de réalisation illustré sur la **FIG.1**, la housse **9** se présente sous forme d'une trousse de type écolier, qui comprend deux parois **11** latérales cousues le long de deux bords **12** d'extrémités et d'un bord **13** inférieur. Les coutures sont illustrées en pointillés.

La housse **9** s'ouvre par un bord **14** supérieur et comprend avantageusement, sur ce bord **14** supérieur, un fermoir **15** à glissière incluant une paire de chaînes **16** à dents et une navette **17** montée sur ces chaînes **16** pour, en glissant, entrecroiser les dents et ainsi assurer la fermeture de la housse **9.**

Selon un deuxième mode de réalisation illustré sur la **FIG.2**, la housse **9** se présente sous forme d'un étui qui comprend deux flancs **18** cousus le long de deux bords **19** latéraux et d'un bord **20** arrière. La housse **9** présente un bord avant qui définit l'ouverture **10** et comprend avantageusement, intégré à ce bord avant, une lanière **21** de serrage qui circule dans la housse **9** et dont deux brins **22** dépassent de celle-ci. Selon un mode de réalisation illustré sur la **FIG.2**, les brins **22** sont conjointement enfilés dans un passant **23** à ressort qui assure, par glissement sur les brins **22**, le serrage de l'ouverture **10** autour du corps **2** ou de la poignée **6** si le parapluie **1** dépasse de la housse **9**, ou la fermeture de la housse **9** au-delà de la poignée **6** si le parapluie est complètement logé dans la housse **9.**

Quelle qu'en soit la forme, la housse **9** comprend, en premier lieu, une enveloppe **24** externe réalisée dans un tissu présentant une face **25** externe imperméable et une face **26** interne. Cette enveloppe **24** forme la paroi externe de la housse **9.**

Cette enveloppe **24** est avantageusement réalisée dans un tissu de polyester, par ex. en pongee. Selon un mode de réalisation, la densité de fibre de ce tissu est supérieure à 200 mailles/po² (pouce carré), par ex. de 210 mailles/po².

Dans la présente demande, le terme « imperméable » désigne l'aptitude d'un matériau, d'un revêtement, d'une couche ou d'un tissu, à former une barrière aux fluides, et notamment à l'eau. Ce terme couvre à la fois les cas où cette barrière est totale (c'est-à-dire que le fluide ne peut pas passer au travers du matériau, du revêtement, de la couche ou du tissu), et les cas où cette barrière est partielle (c'est-à-dire qu'une partie du fluide, typiquement sous forme de vapeur dans le cas de l'eau), peut migrer au travers du matériau, du revêtement, de la couche ou du tissu. Le terme « étanche » désigne le cas particulier où la barrière aux fluides offerte par le matériau, le revêtement, la couche ou le tissu, est totale.

Selon un mode de réalisation, l'enveloppe **24** est imperméabilisée, sur sa face **25** externe, par un enduit **27** de polyuréthane (PU), qui présente l'avantage d'offrir un toucher agréable tout en conférant à l'enveloppe **24** une certaine souplesse mais présente l'inconvénient de n'être pas totalement étanche aux fluides (et notamment à l'eau).

Selon un autre mode de réalisation, l'enveloppe **24** est revêtue, sur sa face **25** externe, d'un enduit **27** de polychlorure de vinyle (PVC) ou de copolymère éthylène-acétate de vinyle (PEVA), matériaux qui offrent l'avantage d'être étanches aux fluides (et notamment à l'eau) mais l'inconvénient (relatif) d'apporter à l'enveloppe **24** une certaine rigidité tout en ayant un toucher moins agréable que le PU.

La housse **9** comprend, en deuxième lieu, une doublure **28** interne, au moins localement solidaire de l'enveloppe **24** du côté de sa face **26** interne, et réalisée dans une étoffe absorbante. Cette doublure **28** forme la paroi interne de la housse **9.** En d'autres termes, la doublure **28** tapisse intérieurement la housse **9.**

La solidarisation de la doublure **28** avec l'enveloppe **24** peut être réalisée par couture, notamment le long des bords **12**, **13**, **14** ou **19**, **20** de la housse **9.** En variante, ou en complément, la solidarisation de la doublure **28** avec l'enveloppe **24** peut être réalisée par collage (typiquement par thermocollage) ou par soudage (typiquement par thermosoudage).

L'étoffe de la doublure **28** est une microfibre tissée d'une densité comprise entre 200 g/m² et 350 g/m².

La microfibre comprend des fibres de polyester, dont la proportion en masse est avantageusement supérieure ou égale à 70%, et des fibres de polyamide, dont la proportion en masse est avantageusement inférieure ou égale à 30%. Il est même préférable que la proportion en masse des fibres de polyester soit supérieure ou égale à 80% environ, et celle des fibres de polyamide supérieure ou égale à 20% environ, le terme « environ » signifiant que la valeur fournie peut être exacte ou admettre une variation de ±2%.

Ne faisant pas partie de l'invention, la microfibre peut être tissée en armure toile, comme illustré sur la **FIG.5****.** Dans ce cas, on voit que la microfibre comprend un entrecroisement simple de fils **29** de chaîne et de fils **30** de trame.

Comme illustré sur la **FIG.6**, la microfibre de la doublure **28** est tissée en maille à bouclettes **31.** Ce type de maille est, en Anglais, dénommé « terry cloth ». Dans l'exemple illustré, la maille est, plus précisément, du type « French terry », dans lequel la maille présente une base **32** plate dont les bouclettes **31** font saillie unilatéralement. Dans cette configuration, les bouclettes **31** se trouvent du côté de l'intérieur de la housse **9**, c'est-à-dire à l'opposé du côté opposé à l'enveloppe **24.**

La densité de la doublure **28** est avantageusement de 350 g/m², ce qui lui confère une importante capacité d'absorption de l'eau ruisselant du parapluie **1.**

Comme illustré sur les **FIG.3** et **FIG.6**, la housse **9** comprend une couche **33** intermédiaire étanche, du côté de la face **26** interne de l'enveloppe **24.**

Selon un premier mode de réalisation, la couche **33** intermédiaire se présente sous forme d'un revêtement appliqué sur la face **26** interne de l'enveloppe **24.** Ce revêtement peut être appliqué par enduction.

Selon un deuxième mode de réalisation, illustré notamment sur la **FIG.6**, la couche **33** intermédiaire est séparée de l'enveloppe **24** et se présente sous forme d'une pièce rapportée intercalée entre l'enveloppe **24** et la doublure **28.** Dans ce cas, la solidarisation de la couche **33** avec l'enveloppe **24** (et avec la doublure **28**) peut se faire par couture.

La couche **33** intermédiaire peut notamment être réalisée en polychlorure de vinyle (PVC), en copolymère éthylène-acétate de vinyle (PEVA), ou dans tout autre matériau offrant à la fois une bonne souplesse tout en étant étanche aux fluides (et notamment à l'eau).

Ainsi conçue, la housse **9** présente les avantages suivants.

Premièrement, l'association de l'enveloppe **24** imperméable et de la doublure **28** interne en microfibre de densité comprise entre 200 g/ m² et 350g/m², garantit à la fois une bonne absorption - et une bonne rétention - de l'humidité du parapluie **1.**

Deuxièmement, la présence de la couche **33** intermédiaire étanche empêche l'humidité de migrer vers l'enveloppe **24.** Il en résulte que l'humidité reste cantonnée à la doublure **28.** Comme, grâce à son tissage en maille à bouclettes, la doublure **28** présente une grande surface d'échange, elle peut sécher rapidement. En outre, l'enveloppe **24** étant préservée de l'humidité issue de la doublure **28**, elle demeure sèche et procure de ce fait une prise en main agréable.

## Revendications

1. Housse (**9**) pour parapluie (**1**) pliant pourvu d'un corps (**2**), cette housse (**9**) définissant une ouverture (**10**) pour le glissement dans la housse (**9**) au moins du corps (**2**) du parapluie (**1**) et comprenant :
- une enveloppe (**24**) externe réalisée dans un tissu présentant une face (**25**) externe imperméable adaptée à former une barrière au moins partielle aux fluides et notamment à l'eau ;
- une doublure (**28**) interne au moins localement solidaire de l'enveloppe (**24**) externe et réalisée dans une étoffe absorbante ;
l'étoffe de la doublure (**28**) étant une microfibre tissée, ladite housse comprenant une couche (**33**) intermédiaire étanche, adaptée à former une barrière totale aux fluides et notamment à l'eau, du côté d'une face (**26**) interne de l'enveloppe (**24**),
**caractérisée en**
**ce que** la microfibre est tissée en maille à bouclettes (**31**) et est d'une densité comprise entre 200 g/m² et 350 g/m².

2. Housse (**9**) selon la revendication 1, **caractérisée en ce que** la couche (**33**) intermédiaire se présente sous forme d'un revêtement appliqué sur la face (**26**) interne de l'enveloppe (**24**).

3. Housse (**9**) selon la revendication 1, **caractérisée en ce que** la couche (**33**) intermédiaire se présente sous forme d'une pièce rapportée intercalée entre l'enveloppe (**24**) et la doublure (**28**).

4. Housse (**9**) selon l'une des revendications 1 à 3, **caractérisée en ce que** la couche (**33**) intermédiaire est en polychlorure de vinyle (PVC), en copolymère éthylène-acétate de vinyle (PEVA), ou analogue.

5. Housse (**9**) selon l'une des revendications précédentes, **caractérisée en ce que** l'enveloppe (**24**) est imperméabilisée, sur sa face (**25**) externe, par un enduit de polyuréthane (PU).

6. Housse (**9**) selon l'une des revendications précédentes, **caractérisée en ce que** la microfibre comprend des fibres de polyester et des fibres de polyamide.

7. Housse (**9**) selon la revendication 6, **caractérisée en ce que** la proportion en masse de polyester est supérieure ou égale à 70% et la proportion en masse de polyamide est inférieure ou égale à 30%.

8. Housse (**9**) selon la revendication 7, **caractérisée en ce que** la proportion en masse de polyester est supérieure ou égale à 80% et la proportion en masse de polyamide est inférieure ou égale à 20%.

9. Housse (**9**) selon l'une des revendications précédentes, **caractérisée en ce que** l'enveloppe (**24**) externe est réalisée dans un tissu de polyester.

10. Ensemble comprenant un parapluie (**1**) et une housse selon l'une des revendications précédentes.

## Patentansprüche

1. Hülle (9) für faltbaren Regenschirm (1), der mit einem Körper (2) versehen ist, wobei diese Hülle (9) eine Öffnung (10) zum Gleiten von mindestens dem Körper (2) des Regenschirms (1) in die Hülle (9) definiert, und Folgendes umfasst:
- eine äußere Ummantelung (24), die aus einem Gewebe gefertigt ist, das eine undurchlässige äußere Fläche (25) aufweist, die angepasst ist, um eine mindestens teilweise Sperre für Flüssigkeiten und insbesondere für Wasser zu bilden;
- ein inneres Futter (28), das mindestens gebietsweise fest mit der äußeren Ummantelung (24) verbunden ist, und aus einem absorbierenden Stoff gefertigt ist;
wobei der Stoff des Futters (28) eine gewebte Mikrofaser ist, die Hülle eine dichte Zwischenschicht (33) umfasst, die angepasst ist, um eine vollständige Sperre für Fluide und insbesondere für Wasser auf Seiten einer inneren Fläche (26) der Ummantelung (24) zu bilden,
**dadurch gekennzeichnet, dass** die Mikrofaser mit Bouclemasche (31) und mit einer Dichte gewebt ist, die zwischen 200 g/m² und 350 g/m² enthalten ist.

2. Hülle (9) nach Anspruch 1, **dadurch gekennzeichnet, dass** sich die Zwischenschicht (33) in Form einer Beschichtung präsentiert, die auf der inneren Fläche (26) der Ummantelung (24) aufgebracht ist.

3. Hülle (9) nach Anspruch 1, **dadurch gekennzeichnet, dass** sich die Zwischenschicht (33) in Form eines beigebrachten Teils präsentiert, das zwischen der Ummantelung (24) und dem Futter (28) eingesetzt ist.

4. Hülle (9) nach einem der Ansprüche 1 bis 3, **dadurch gekennzeichnet, dass** die Zwischenschicht (33) aus Polyvinylchlorid (PVC), aus Ethylen-Vinylacetat-Copolymer (PEVA) oder analogem ist.

5. Hülle (9) nach einem der vorstehenden Ansprüche, **dadurch gekennzeichnet, dass** die Ummantelung (24) an ihrer äußeren Fläche (25) durch eine Beschichtung aus Polyurethan (PU) undurchlässig gemacht ist.

6. Hülle (9) nach einem der vorstehenden Ansprüche, **dadurch gekennzeichnet, dass** die Mikrofaser Polyesterfasern und und Polyamidfasern umfasst.

7. Hülle (9) nach Anspruch 6, **dadurch gekennzeichnet, dass** der Massenanteil an Polyester größer oder gleich 70% ist und der Massenanteil an Polyamid kleiner oder gleich 30% ist.

8. Hülle (9) nach Anspruch 7, **dadurch gekennzeichnet, dass** der Massenanteil an Polyester größer oder gleich 80% ist und der Massenanteil an Polyamid kleiner oder gleich 20% ist.

9. Hülle (9) nach einem der vorstehenden Ansprüche, **dadurch gekennzeichnet, dass** die äußere Ummantelung (24) aus einem Polyestergewebe gefertigt ist.

10. Einheit, einen Regenschirm (1) und eine Hülle nach einem der vorstehenden Ansprüche umfassend.

## Claims

1. Cover (9) for a folding umbrella (1) provided with a body (2), this cover (9) defining an opening (10) for sliding in the cover (9) at least the body (2) of the umbrella (1) and comprising:
- an outer envelope (24) made from a fabric that has a waterproof outer face (25) suitable for forming an at least partial barrier to fluids and in particular to water;
- an inner lining (28) at least locally integral with the outer envelope (24) and made from an absorbent material;
the material of the lining (28) being a woven microfibre, said cover comprising a sealed intermediate layer (33), suitable for forming a complete barrier to fluids and in particular to water, on the side of an inner face (26) of the envelope (24), **characterised in that** the microfibre is woven in a hook-and-loop stitch (31) and is of a density comprised between 200 g/m² and 350 g/m².

2. Cover (9) according to claim 1, **characterised in that** the intermediate layer (33) has the form of a coating applied on the inner face (26) of the envelope (24) .

3. Cover (9) according to claim 1, **characterised in that** the intermediate layer (33) has the form of an insert inserted between the envelope (24) and the lining (28).

4. Cover (9) according to one of claims 1 to 3, **characterised in that** the intermediate layer (33) is made of polyvinyl chloride (PVC), polyethylene-vinyl acetate copolymer (PEVA), or similar.

5. Cover (9) according to one of the preceding claims, **characterised in that** the envelope (24) is made water-tight, on the outer face (25) thereof, by a polyurethane (PU) coating.

6. Cover (9) according to one of the preceding claims, **characterised in that** the microfibre comprises polyester fibres and polyamide fibres.

7. Cover (9) according to claim 6, **characterised in that** the proportion by weight of polyester is greater than or equal to 70% and the proportion by weight of polyamide is less than or equal to 30%.

8. Cover (9) according to claim 7, **characterised in that** the proportion by weight of polyester is greater than or equal to 80% and the proportion by weight of polyamide is less than or equal to 20%.

9. Cover (9) according to one of the preceding claims, **characterised in that** the outer envelope (24) is made from a polyester fabric.

10. Set comprising an umbrella (1) and a cover according to one of the preceding claims.
